# FASCICULE DE BREVET EUROPEEN

(11) **EP 0 022 282 B1**
(45) Date de publication et mention de la délivrance du brevet: **20.07.1983**
(21) Numéro de dépôt: 80200527.2
(22) Date de dépôt: 09.06.1980
(51) Int. Cl.: H05B 6/72, H01Q 11/08

(54) **Dispositifs rayonnants produisant des ondes hyperfréquences polarisées circulairement et leur utilisation dans le domaine des applicateurs à micro-ondes**
Strahler, welche zirkular polarisierte Mikrowellen erzeugen, und ihre Verwendung im Bereich der Mikrowellenapplikatoren
Radiating devices producing circularly polarized microwaves and their use in the field of microwave applicators

(30) Priorité: 11.06.1979 FR 7915219
(43) Date de publication de la demande: 14.01.1981
(73) Titulaire: I.M.I. Industries Micro-Ondes Internationales S.A., F-78680 Epone (FR)
(72) Inventeur: White, Jerome R., Dublin California 94566 (US); Thuery, Jacques, F-78150 Le Chesnay (FR)

## Description

La présente invention concerne les fours industriels à micro-ondes. De tels fours comportent schématiquement deux parties bien distinctes:
- un générateur, alimenté sur le secteur, qui produit l'onde électromagnétique au moyen d'un ou plusieurs tubes hyperfréquences;
- un applicateur, relié au générateur par un guide d'ondes ou un ensemble de guides, qui comprend la cavité métallique dans laquelle s'effectue le traitement, et le ou les systèmes rayonnants, qui permettent à l'énergie de sortir des guides et de rayonner dans la cavité.

On trouve, dans les fours à micro-ondes, de nombreux exemples d'emploi des réseaux de fentes rayonnantes. Par exemple, dans le systèmes décrits par les brevets français FR-A-2 076 405 (GUERGA-HALLIER), FR-A-2 110 539 (HALLIER-COQUET) et FR-A-2 147 456 (POURRAT, ZWOBADA, DENIS), par la demande de brevet FR-A-2 382 778 (FOUR-NET, FA VAS), par les demandes de brevets allemands DE-A-2 558 589 (FRITZ) DE-A-2 622 173 (KUSONOKI, YOSHIMURA), ou par le brevet américain US-A-3 961 568 (JEPPSON).

Il est également connu du brevet FR-1 126 260 une antenne, destinée à l'émission de micro-ondes à polarisation circulaire, constituée par une hélice métallique prolongée par un plongeur capacitif pénétrant dans une ouverture formée dans un guide d'ondes. L'emploi de ce type d'antenne est assez classique en radar ou radio-communications, avec alimentation par câble coaxial et contrepoids. Il est par ailleurs connu du brevet US-3 705 283 de réaliser un dispositif rayonnant comprenant un guide d'ondes ayant des ouvertures allongées pratiquées longitudinalement dans la paroi.

La règle de base est d'assurer une bonne adaptation, c'est-à-dire un couplage aussi complet que possible de l'énergie au matériau à traiter. Ceci signifie que l'onde réfléchie vers le générateur doit être aussi faible que possible, tant pour ne pas nuire au rendement, que pour protéger le générateur.

Or, il se trouve que l'adaptation est difficile dans certains cas. En particulier, lorsque le matériau à traiter est contenu dans de récipients métalliques ouverts, ou lorsq'il contient lui-même des parties métalliques, ou encore, lorsqu'il présente une anisotropie de réflectivité vis-à-vis de l'onde incidente. Dans les deux premiers cas, les surfaces métalliques réfléchissent une fraction importante de l'énergie. Dans le dernier cas, la réflexion sera plus ou moins importante, suivant l'orientation du champ électrique incident.

L'objet de la présente invention est de fournir un moyen commode de réaliser l'adaptation dans ces cas difficiles.

On sait qu'une onde plane se compose d'un champ électrique et d'un champ magnétique, tous deux normaux à la direction de propagation.

Le rapport des deux champs est constant en tout point et à tout instant, mais leurs amplitudes respectives varient.

Dans le cas général, l'extrémité des vecteurs représentant les deux champs décrit une ellipse. On dit alors que l'onde est polarisée elliptiquement.

Il existe deux cas particuliers importants: la polarisation linéaire, où l'ellipse est réduite à son grand axe, et la polarisation circulaire, où l'extrémité des vecteurs décrit un cercle.

Dans le cas d'une onde polarisée linéairement, les champs conservent toujours la même orientation. En particulier, le champ électrique réfléchi par une surface métallique plane est parallèle au champ incident, et est susceptible de traverser en sens inverse le système rayonnant et de remonter le guide vers le générateur.

Dans le cas d'une onde polarisée circulairement, le champ électrique réfléchi par une surface métallique plane tourne en sens inverse du champ incident, et se trouve rejeté par le système rayonnant, qui n'accepte que le sens de rotation opposé. L'onde est emprisonnée, et doit, au terme d'une série de réflexions, être absorbée par le matériau.

L'utilisation d'ondes à polarisation circulaire offre donc plusieurs avantages:
- une bonne adaptation, qui traduit un faible couplage du système rayonnant avec l'onde qu'il a lui-même émise, et avec les ondes émises par d'autres systèmes rayonnants identiques, et ce, même lorsque le produit à traiter donne lieu à des réflexions importantes;
- un chauffage régulier des milieux homogènes et isotropes, du fait de la rotation du champ électrique;
- pour la même raison, un moyen commode de traiter de façon convenable des milieux hétérogènes ou anisotropes, lorsqu'il est matériellement impossible d'aligner un champ électrique polarisé linéairement sur la direction d'absorption maximale du produit.

Le dispositif faisant l'objet de l'invention est un système rayonnant, produisant des ondes polarisées circulairement, par le moyen d'une antenne ou d'un réseau d'entennes, tel que défini par la revendication 1. Les énergies rayonnées par les antennes peuvent être égales entre elles, ou, au contraire, modulées de façon à produire des niveaux de puissance différents en tel ou tel endroit de l'applicateur, suivant les besoins. Ledit dispositif ne se ramène pas aux réseaux de fentes classiques, ni aux simples antennes hélicoïdales. Il représente une innovation, en ce sens qu'il associe un réseau de fentes à des hélices, et que les propriétés de l'ensemble ne sont ni celles des fentes seules, ni celles des hélices seules.

Le dispositif en question peut être solidaire de la paroi de l'applicateur, les antennes plongeant alors dans celui-ci, ou bien être placé en son intérieur même.

La figure 1 représente un dispositif conforme à l'invention.

Les figures 2 et 3 illustrent deux exemples d'applicateurs industriels, du type tunnel avec bande transporteuse, réalisé à partir de dispositifs tels que décrits en relation avec la figure 1.

Le dispositif représenté sur la figure 1 est un guide d'ondes 1, c'est-à-dire d'un cylindre métallique creux de section à priori quelconque, percé d'ouvertures longitudinales 2, portant des hélices métalliques 3. Les hélices sont rigidement fixées au centre d'une barre métallique 4, laquelle est placée transversalement par rapportà l'axe du guide, à l'extérieur et à distance de la paroi de celui-ci. Les deux extrémités de la barre sont liées mécaniquement à la paroi du guide, par exemple au moyen de vis à tête soudée 5. Chaque hélice extrait une partie de l'énergie se propageant dans le guide au moyen d'un plongeur métallique capacitif 6, partant du point de fixation de l'hélice à sa barre de support, et pénétrant d'une certaine longueur dans le guide à travers l'ouverture. Les ouvertures sont de forme oblongue, et généralement désignées sous le terme de fentes. Elles peuvent, par exemple, être des fentes shunt percées dans l'axe de la paroi la plus grande d'un guide d'ondes rectangulaire.

Dans une réalisation du dispositif, le guide d'ondes est de section rectangulaire, et les fentes sont percées sur l'axe du grande côté, séparées l'une de l'autre par une distance égale à un multiple entier de λg/2, généralementàλg,λgétantla longueurd'onde de propagation dans le format de guide considéré. De telles fentes, seules, ne rayonnent pas. Il faudrait pour cela qu'elles soient écartées de l'axe, et d'autant plus qu'elles sont plus éloignées du point d'alimentation. De plus, pour éviter des problèmes de résonance, il faudrait que les distances entre fentes soient alternativement un peu supérieures et un peu inférieures àλg/2.

L'adjonction d'hélices à ce réseau de fentes non rayonnantes régulièrement espacées permet de les faire rayonner, et d'obtenir une polarisation circulaire avec un maximum de champ dans l'axe de l'hélice. Ceci à condition que le périmètre de la fente, ainsi que celui des spires de l'hélice, soient proches de la longueur d'onde dans la vide o. Cette condition est réalisée dans le cas de la présente invention. Le nombre d'antennes par dispositif rayonnant peut varier entre l'unité et des valeurs de l'ordre de plusieurs dizaines.

Le guide d'ondes du dispositif est alimenté directement ou indirectement par le générateur, par exemple en son milieu ou à une de ses extrémités. Les extrémités sont fermées par des courts-circuits fixes, ou par des pistons mobiles de court-circuit. Par ailleurs, les dispositifs rayonnants considérés pourront faire partie d'un ensemble plus vaste, constitué par plusieurs de ces dispositifs, en particulier alignés ou en parallèle, et qui pourront être alimentés par des tubes hyperfréquences différents, ou bien plusieurs par le même tube, la puissance étant alors également répartie entre dispositifs au moyen de procédés classiques.

L'ensemble globalement désigné sous le terme d'antenne, constitué par l'ouverture; l'hélice, la barre de fixation et le plongeur capacitif, présente de nombreuses possibilités d'ajustement, auxquelles il faut ajouter, au niveau du dispositif complet, la position des pistons mobiles de court-oircuit et'la distance entre antennes. On peut en particulier adapter les dimensions des fentes, l'emplacement des hélices le long des fentes, le pas des fentes, le diamètre, la section, le nombre destours, le sens et la pente d'enroulement des hélices, les dimensions des barres transversales et leur distance au guide, le diamètre des plongeurs et leur profondeur d'enfoncement dans le guide; on' peut également terminer les plon- geurspar des obstacles detailles diverses, par exemple des ecrous borgnes, qui modifient leur impédance.

Par le jeu de ces diverses possibilités d'ajustement, on parvient à faire rayonner par chaque antenne la quantité de puissance voulue, par exemple la même puissance pour toutes les antennes, ou bien des puissances variables le long du dispositif: D'autre part, on parvient à obtenir une bonne adaptation à large bande, c'est-à-dire un niveau global de puissance réfléchi par le dispositif suffisamment faible sur une plage de fréquences couvrant toute l'étendue de la bande allouée utilisée.

En pratique, il est commode de réduire le nombre des paramètres en fixant un certain nombre. A titre d'exemple non restrictif, on peut s'imposer les dimensions des ouvertures, celles des barres, leur distance au guide, les caractéristiques géométriques de l'hélice et la distance entre antennes, et réaliser l'adaptation en faisant varier la profondeur d'enfoncement des plongeurs, l'emplacement des hélices sur les fentes, et la position des pistons mobiles de court-circuit.

Ce dispositif a permis la réalisation de plusieurs fours industriels à micro-ondes: en particulier, d'un fourtunnel destiné à la coagulation des sardines dans leurs boîtes métalliques non fermées, et d'un applicateur destiné au traitement de fibres textiles représentant de faibles charges.

Ces deux réalisations fonctionnent de manière parfaitement satisfaisante, et n'auraient pas été envisageables sans le dispositif décrit.

De manière générale, le dispositif en question est apte à rendre possible le traitement par micro-ondes de charges faibles, c'est-à-dire essentiellement de produits en faible quantité ou à faible facteur de pertes, de corps comportant des parties métalliques, ou de matériaux hétérogènes ou anisotropes, sans que cette liste soit limitative.

En particulier, une réalisation du dispositif consiste en un guide rectangulaire droit, portant une ou plusieurs antennes situées sur l'axe du grand côté, alimenté en une de ses extrémités, l'autre extrémité étant fermée par un piston mobile de court-circuit.

Le dispositif ci-dessus défini, associé à un certain nombre d'autres dispositifs identiques, est en particulier susceptible d'équiper un applicateur à micro-ondes en forme de cylindre allongé de section quelconque, par exemple:' rectangulaire, trapézoïdale, circulaire, elliptique, en segment de cercle ou autre; les dits dispositifs étant modutaîres et alignées les unsaprès les autres, et montés le long del'axe longitudinal d'une des parois de l'applicateur du d'une génératrice, ou bien encore perpendiculairement, où obliquement à cet axe ou génératrice.

Sur les figures 2 et 3, on voit en 7 les cavités recevant le rayonnement «micro-ondes». Lé produit 8 est transporté par la bande transporteuse 9 le long des guides rayonnants 1, disposés perpendiculairement à l'axe de l'applicatetur et symétriquement par rapport à celui-ci, alimentés en 10 par des sources «micro-ondes», par exemple des magnétrons. Des pistons mobiles de court-circuit 11 ferment les guides d'ondes à l'extrémité opposée à la source.

Une séparation diélectrique 12 isole les dipositifs rayonnants des émanations de vapeurs, graisses, poussières, produites en cours de traitement.

Une porte 13 permet l'accès de la cavité de traitement pour les nécessités du nettoyage, maintenance, etc.

La figure 3 montre une autre possibilité d'utilisation des dipositifs en question, qui sont montés sur la cavité non plus transversalement, mais longitudinalement, les uns derrière les autres, et dans l'axe de celle-ci.

## Revendications

1. Dispositif rayonnant dans la gamme des micro-ondes, composé d'un guide d'ondes portant une antenne qui produit une polarisation circulaire, ladite antenne comprenant une ouverture percée dans la paroi du guide et complétée par une hélice métallique, qui prolonge une sonde capacitive, plongeant dans le guide à travers l'ouverture de ce dernier, caractérisé en ce que ladite antenne comprend une fente ou ouverture allongée (2) percée longitudinalement dans la paroi du guide (1 et en ce que l'hélice métallique (3) est supportée par une barre métallique (4), montée à l'extérieur du guide (1) et transversalement à celui-ci, les extrémités de ladite barre (4) étant rendues solidaires et la paroi extérieure du guide par des entretoises métalliques ajustables.

2. Dispositif du type décrit dans la revendication 1, caractérisé en ce que le guide d'ondes (1) comporte un alignement de deux ou plusieurs antennes, chacune rayonnant à des niveaux de puissance préalablement définis par les besoins de l'application, la puissance d'émission de chaque antenne étant ajustée en faisant varier soit la position de l'hélice (3) le long de la fente (2), soit l'enfoncement et/ou le diamètre du plongeur capacitif (6).

3. Dispositif suivant les revendications 1 ou 2, caractérisé en ce que les fentes (2) des antennes sont des fentes shunt, percées dans l'axe de la paroi la plus grande d'un guide d'ondes rectangulaire.

4. Applicateur à micro-ondes de forme allongée et de section rectangulaire ou circulaire, équipé d'une pluralité de dispositifs rayonnants selons les revendications 1, 2 et 3, caractérisé par le fait que tous les dispositifs sont modulaires et alignés l'un après l'autre; et montés le long de l'axe longitudinal d'une des parois de l'applicateur ou d'une génératrice.

5. Applicateur à micro-ondes de forme allongée et de section rectangulaire ou ayant la forme d'un segment circulaire, équipé d'une pluralité de dispositifs rayonnants selon les revendications 1, 2 et 3, caractérisé par le fait que ces dispositifs sont modulaires et montés le long d'une des parois de façon perpendiculaire ou oblique à l'axe longitudinal de cette paroi ou perpendiculaires ou obliques à l'axe de l'applicateur le long de la paroi plane de l'applicateur à section partiellement circulaire.

## Patentansprüche

1. Strahler im Bereich der Mikrowellen, bestehend aus einem Hohlleiter, der eine Antenne trägt, welche eine zirkulare Polarisierung erzeugt. Diese Antenne besteht aus einer Öffnung in der Wand des Hohlleiters, und durch eine Metallspirale ergänzt, die eine kapazitive Sonde verlängert, die durch die Öffnung in den Hohlleiter taucht, dadurch gekennzeichnet dass die Antenne einen Schlitz oder längliche Öffnung (2) hat, die an der Wand des Hohlleiters (1) entlang gebohrt ist, und indem die Metallspirale (3) von einer Metallstange (4) getragen wird, die an der Aussenseite des Hohlleiters (1) und im Querschnitt zu diesem angebracht ist. Die Enden der besagten Stange (4) sind an der Aussenwand des Hohlleiters (1) durch einstellbare Metallquerverbindungen befestigt.

2. Vorrichtung in der Art wie in Anspruch 1 beschrieben, dadurch gekennzeichnet, dass der Hohlleiter (1) eine Reihe von zwei oder mehreren Antennen einschliesst, wovon jede je nach Anwendungsbedarf mit einer im voraus festgelegten Leistung ausstrahlt. Die Ausstrahlungsleistung jeder Antenne ist einstellbar, indem man entweder die Position der Spirale (3) dem Schlitz (2) entlang, oder die Eindringtiefe und/oder den Durchmesser des kapazitiven Tauchers (6) verändert.

3. Vorrichtung gemäss Ansprüchen 1 oder 2, dadurch gekennzeichnet, dass die Schlitze (2) der Antennen Shuntschlitze sind, und entlang der Achse der grössten Wand eines rechteckigen Hohlleiters durchgebohrt sind.

4. Länglicher Mikrowellenapplikator mit rechteckiger oder zirkularer Schnittlinie, ausgestattet mit einer Vielzahl von strahlenden Vorrichtungen gemäss Ansprüchen 1, 2 und 3, dadurch gekennzeichnet, dass alle diese Vorrichtungen modular sind und hintereinander ausgerichtet, und an der longitudinalen Achse einer der Applikatorwänden oder einer Generatrix entlang angebracht sind.

5. Länglicher Mikrowellenapplikator mit rechteckigen Schnittlinie oder mit einer Schnittlinie in Form eines zirkularen Segments, ausgestattet mit einer Vielzahl von strahlenden Vorrichtungen gemäss Ansprüchen 1, 2 und 3, dadurch gekennzeichnet, dass alle Vorrichtungen modular sind und an einer der Wände senkrecht oder schräg entlang zur longitudinalen Achse dieser Wand angebracht sind, oder senkrecht oder schräg entlang der Achse der flachen Wand des Applikators mit zirkularer Schnittlinie.

## Claims

1. Radiating device in the field of microwaves, composed of a wave guide holding an antenna which produces a circular polarization, the antenna composed by a slot in the wall of the guide and completed by a metal spiral, which prolongates a capacitive probe, plunging into the guide through the slot, characterized in that the antenna has a slot or elongated opening (2) pierced longitudinally into the wall of the guide (1), and in that the metal spiral (3) is supported by a metal rod (4), mounted on the outside of the guide (1) and crosswise to the latter, the ends of the above-mentioned rod (4) being fixed to the outside wall of the guide by adjustable metal braces.

2. Device, of the kind as described in claim 1, characterized in that the wave guide (1) includes an alignment of two or several antennae, each one radiating at power levels defined in advance by the needs of the application, the power of emission of each antenna being adjusted by varying either the position of the spiral (3) alongside the slot (2), or the penetration into the guide and/or the diameter of the capacitive diver (6).

3.. Device following claims 1 or 2, characterized in that the slots (2) of the antennae are shunt slots, pierced into the axis of the biggest wall of a rectangular wave guide.

4. Microwave applicator of elongated shape and of rectagular or circular section, epuipped with a plurality of radiating devices following claims 1, 2, and 3, characterized by the fact that all devices are modular and aligned one after the other, and mounted alongside the longitudinal axis of one of the walls of the applicator or af a generatrix of the circular section applicator.

5. Microwave applicator of elongated shape and of rectagular section or having the shape of a circular segment, equipped with a plurality of radiating devices following claims 1, 2 and 3, characterized by the fact that these devices are modular and mounted alongside the walls, either perpendicular or obliquely to the longitudinal axis of said walls or perpendicular or obliquely to the axis of the wall of the applicator with partially circular section.
